# EUROPÄISCHE PATENTSCHRIFT

(11) **EP 0 386 512 B1**
(45) Veröffentlichungstag und Bekanntmachung des Hinweises auf die Patenterteilung: **28.07.1993**
(21) Anmeldenummer: 90103154.2
(22) Anmeldetag: 19.02.1990
(51) Int. Cl.: B66B 23/12, B66B 29/02

(54) **Sicherheitseinrichtung einer Fahrtreppe**
Escalator safety device
Dispositif de sûreté d'un escalier roulant

(30) Priorität: 09.03.1989 CH 887/89
(43) Veröffentlichungstag der Anmeldung: 12.09.1990
(73) Patentinhaber: INVENTIO AG, CH-6052 Hergiswil NW (CH)
(72) Erfinder: Reichmuth, Hugo, CH-6005 Luzern (CH)

(56) Entgegenhaltungen:
- EP-A- 0 297 233
- WO-A-82/04240
- GB-A- 2 163 716
- US-A- 4 570 781

## Beschreibung

Die Erfindung betrifft eine Sicherheitseinrichtung zur Aufhebung des Spaltes zwischen der Trittfläche und dem Stirnteil einer bewegten Stufe und einer auf beiden Seiten längs des betretbaren Stufenbandes angeordneten stationären Sockelplatte einer Fahrtreppe, wobei ein an den seitlichen Rändern der Stufe anschraubbares Einsatzstück eine zwischen der Trittfläche und dem Stirnteil der Stufe und der Sockelplatte angeordnete Kunststofflippe aufweist, welche bei äusserer Belastung, an der Sockelplatte gleitend anliegt und den Spalt zwischen der Stufe und der Sockelplatte abdeckt.

Es sind verschiedene Sicherheitseinrichtungen an den Stufen von Fahrtreppen bekannt, welche entweder durch farbliche Markierungen der Gefahrenzone der Seitenkanten der Stufentrittflächen, durch Aufsetzen von Schutzprofilen auf die äussersten seitlichen Kanten der Trittfläche, durch nach oben vorstehende seitliche Endrippen der Trittflächen, oder durch komplettes Abschliessen des Spielraumes zwischen den Seitenkanten der bewegten Stufen und den stationären Sockelplatten durch Kunststoffeinlagen die gleiche Aufgabe haben, Einklemmunfälle nach Möglichkeit zu vermeiden.

Eine solche mit der US-PS 4,519,490 bekanntgewordene Sicherheitseinrichtung weist Kunststoffteile auf, welche auf der äussersten oder auf der zweiten seitlichen Rippe der Trittflächen der Stufen festgeklemmt sind und mit einem vorstehenden, am Sockelblech gleitenden Lappen den Spielraum zwischen jeder Stufe und dem Sockelblech abdecken und/oder durch einen seitlichen Einsatzkörper komplett schliessen. Es handelt sich dabei um einen Kunststoff mit geringem Reibwert gegenüber den Sockelplatten. Die auf die Rippen der Trittplatten aufgeklemmten Kunststoffteile benötigen im oberen und unteren horizontalen Laufbereich des Stufenbandes beim Durchlauf der Stufen durch die Kämme zusätzlich einen verhältnismässig grossen seitlichen Spielraum.

Ein Nachteil dieser Einrichtung liegt darin, dass die geklemmten Kunststoffteile in der Fahrtrichtung der Stufen verschoben oder gar aus der geklemmten Halterung herausgerissen werden können. Zu dem bei fehlendem oder verschobenem Kunststoffteil vergrösserten seitlichen Spielraum mit gesteigerter Einklemmgefahr kommt dann die erhöhte Einklemmgefahr im Bereich des Einlaufes der Stufe in den Kamm durch den vergrösserten seitlichen Durchlaufspielraum.

Eine weitere derartige Sicherheitseinrichtung ist mit der US-PS 4,570,781 bekanntgeworden, bei welcher ein an den seitlichen Kanten der Stufe anschraubbares Kunststoffteil eine äusserste Rippe aufweist, die biegsam angeordnet ist und die bei kleinstem Kraftaufwand gegen diese Rippe am Sockelblech gleitend anliegt. Dabei wird der Spalt zwischen der Stufenkante und der Sockelplatte geschlossen.

Ein Nachteil dieser Ausführung liegt darin, dass die äusserste Rippe in einer gleichen Härte wie die übrigen, betretbaren Rippen des anschraubbaren Kunststoffteiles ausgeführt werden muss, und dass eine keilförmige Längsrille nötig wird, damit die äusserste Rippe derart biegsam wird, dass sie nur bei einem Kraftaufwand gegen die Rippe an der Sockelplatte gleitend anliegt. Die keilförmige Längsrille kann sich im Laufe der Zeit zudem mit Schmutz füllen, wodurch die Wirksamkeit der biegsamen äussersten Rippe teilweise verloren geht. Bei Abnutzung der Gleitlippe muss das ganze anschraubbare Kunststoffteil ausgetauscht werden.

Der vorliegenden Erfindung liegt nun die Aufgabe zugrunde, eine auf beiden Seiten der Stufe angeordnete Schutzvorrichtung vorzuschlagen, welche fest und unverrückbar mit der Stufe verbunden ist, eine den Spalt zwischen der Stufenkante und der Sockelplatte stets schliessende Kunststofflippe aufweist, welche bei Abnutzung einzeln ausgetauscht werden kann und im Bereich des Stufeneinlaufes in den Kamm keine wesentliche Vergrösserung der Einlaufspielräume erfordert.

Diese Aufgabe wird durch die im Anspruch gekennzeichnete Erfindung gelöst.

Die durch die Erfindung erreichten Vorteile sind im wesentlichen darin zu sehen, dass die Kunststofflippe nach Verschleiss, unabhängig von dem Einsatzstück, auch durch Nichtfachleute, an Ort und Stelle ausgetauscht werden kann, ohne dass die Stufe dazu aus dem Stufenband ausgebaut werden muss.

Ein weiterer Vorteil liegt auch darin, dass die Kunststofflippe den Spielraum zwischen der Stufenkante und der Sockelplatte stets abschliesst und die Kunststofflippe die äusserste Rippe seitlich nur minim überragt, so dass die Spielräume für den Durchlauf der Stufe durch den am oberen und am unteren Ende der betretbaren Förderstrecke angeordneten Kamm, im Bereich der linken und der rechten Sockelplatte, nur sehr wenig vergrössert werden müssen.

In den Zeichnungen ist ein Ausführungsbeispiel der Erfindung dargestellt, das im folgenden näher erläutert wird. Es zeigen:
- Fig.1: eine perspektivisch dargestellte Stufe mit Kunststoff-Einsatzstücken und Kunststofflippen und
- Fig. 2: einen Schnitt I-I gemäss Fig. 1 durch ein seitliches Kunststoff-Einsatzstück, mit einem anschraubbaren Kunststoffstück mit einer an der Sockelplatte gleitend anliegenden Kunststofflippe.

In den Figuren 1 und 2 ist mit 1 die Stufe einer Fahrtreppe bezeichnet. Die Stufe besteht aus einer Trittfläche 1.1 und einem Stirnteil 1.2. Auf beiden Seiten der Stufe 1 sind im Bereich der Trittfläche 1.1 gerade Kunststoff-Einsatzstücke 2; 3 und im Bereich des Stirnteiles 1.2 gewölbte Kunststoff-Einsatzstücke 4; 5 in entsprechenden Aussparungen der Stufe 1 durch Schrauben 11 festgemacht. Zwischen den beiden geraden Kunststoff-Einsatzstücken 6; 7 ist an der hinteren Kante der Trittfläche 1.1 in einer entsprechenden Aussparung am Körper der Stufe 1 ein Kunststoff-Verbindungseinsatzstück 13 angeschraubt. Die geraden und die gewölbten Kunststoff-Einsatzstücke 2; 3; 4; 5 besitzen entsprechende elastische Kunststofflippen 6; 7; 8; 9, welche an den auf beiden Seiten des betretbaren endlosen Stufenbandes angeordneten Sockelplatten 10 gleitend anliegen. In der Fig. 2 ist ersichtlich, dass die Kunststofflippe 7 Teil eines, zusammen mit dem Einsatzstück 3 festgeschraubten, Kunststoffstückes 15 ist. In der gleichen Figur ist die Anordnung eines Kammes 12 angedeutet, welcher im oberen und im unteren Antrittsbereich der Fahrtreppe angeordnet ist, dort wo das endlose Stufenband je nach der Laufrichtung unter einer Antrittsplatte verschwindet bzw. unter ihr hervortritt. Der leicht vergrösserte seitliche Spielraum für den Durchlauf der Kunststofflippe durch den Kamm 12 ist mit 12.1 bezeichnet. Die in Fig. 2 im Schnitt dargestellte Kunststofflippe 7, für den Bereich der Trittflächen 1.1 der Stufe 1, ist auch im Bereich der Stirnteile 1.2 prinzipiell gleich. Diese Kunststofflippen 8; 9 sind entsprechend angepasst an die gewölbten Einsatzstücke 4; 5 und ebenfalls gewölbt.

Die vorstehend beschriebene Sicherheitseinrichtung wird bei Fahrtreppen mit einem in einem Tragkörper endlos umlaufenden Stufenband eingebaut. Das endlos umlaufende Stufenband weist eine grössere Anzahl Stufen 1, vorzugsweise in Aluminiumpressguss auf, welche auf beiden Seiten mit je einer endlosen Stufenkette gelenkig verbunden sind. Das Stufenband ist über obere Antriebskettenräder und untere Umlenkkettenräder umgelenkt und weist einen betretbaren Vorlauf mit einem unteren und einem oberen horizontalen und einem schrägen Laufbereich und einen im Tragkörper verdeckt angeordneten Rücklauf auf. Der Vorlauf des Stufenbandes ist zwischen zwei seitlichen Handlauf-Balustraden angeordnet und beidseits mit minimalem Spielraum an festen Sockelplatten 10 vorbeigeführt. Diese Spielräume bedeuten vor allem bei den Übergängen des Stufenbandes von den horizontalen zum schrägen Laufbereich und umgekehrt, dort wo jede einzelne Stufe zur Bildung einer erhöhten Trittfläche 1.1 oder des horizontalen Laufbereiches Relativbewegungen ausführt, eine latente Einklemmgefahr für Kleidungsstücke oder Körperteile der Fahrgäste. Diese Spielräume werden durch das erfindungsgemässe Kunststoffstück 15 mit den Kunststofflippen 6; 7; 8; 9 stets abgedeckt. Die zusammen mit den anschraubbaren Einsatzstücken 2; 3; 4; 5 in entsprechenden Aussparungen fest und sicher mit der beweglichen Stufe 1 verbundenen Kunststofflippen 6; 7; 8; 9 liegen an den stationären Sockelplatten 10 elastisch an. Sie weisen einen sehr geringen Reibungskoeffizienten und eine gewisse Elastizität auf, die es erlaubt, leichte Ungenauigkeiten der Sockelplatten 10 zu überbrücken und den Spalt zwischen den Stufen 1 und den Sockelplatten 10 jederzeit abzudecken und die Einklemmgefahr praktisch auszuschliessen. Die Kunststofflippe 6; 7; 8; 9 ist an den Einsatzstücken 2; 3; 4; 5 so befestigt, dass sie keine der äusseren Rippen der Einsatzstücke 2; 3; 4; 5 umgreift und die äusserste Rippe seitlich nur minim überragt, dass für den Durchlauf der Stufe 1 durch einen beim Übergang vom betretbaren Vorlauf zum abgedeckten Rücklauf des Stufenbandes angeordneten Kamm 12 nur ein minimal vergrösserter seitlicher Spielraum 12.1 erforderlich ist. Die Kunststofflippe 6; 7; 8; 9 kann jederzeit zusammen mit dem Einsatzstück 2; 3; 4; 5 an der Stufe 1 an- oder abgeschraubt werden, ohne dass die Stufe 1 selbst aus dem Stufenband ausgebaut werden muss.

Die Erfindung beschränkt sich nicht auf das dargestellte Ausführungsbeispiel. Es liegt im Rahmen der Erfindung, beispielsweise auch Fahrtreppen mit sockellosen Balustraden mit der Sicherheitseinrichtung auszurüsten, wobei die Kunststofflippen statt an Sockelplatten direkt an senkrecht angeordneten Balustradenplatten gleitend anliegen und so den Spalt zwischen der Stufe und den Balustradenplatten abdeckt.

## Patentansprüche

1. Sicherheitseinrichtung zur Aufhebung des Spaltes zwischen der Trittfläche (**1.1**) und dem Stirnteil (**1.2**) einer bewegten Stufe (**1**) und einer auf beiden Seiten längs des betretbaren Stufenbandes angeordneten stationären Sockelplatte (**10**) einer Fahrtreppe, wobei ein an den seitlichen Rändern der Stufe (**1**) anschraubbares Einsatzstück (**2; 3; 4; 5**) eine zwischen der Trittfläche (**1.1**) und dem Stirnteil (**1.2**) der Stufe (**1**) und der Sockelplatte (**10**) angeordnete Kunststofflippe aufweist, welche bei äusserer Belastung, an der Sockelplatte gleitend anliegt und den Spalt zwischen der Stufe (**1**) und der Sockelplatte (10) abdeckt,
**dadurch gekennzeichnet,**
dass die Kunststofflippe (**6; 7; 8; 9**) ein Teil eines gemeinsam mit dem Einsatzstück (**2; 3; 4; 5**) an der Stufe (**1**) anschraubbaren Kunststoffstückes (**15**) ist, wobei die Kunststofflippe (**6; 7; 8; 9**) auch ohne äussere Belastung an der Sockelplatte (**10**) gleitend anliegt und den Spalt zwischen der Stufe (**1**) und der Sockelplatte (**10**) jederzeit abdeckt.

## Claims

1. Safety equipment for the elimination of the gap between the tread surface (1.1) and the end face (1.2) of a moved step (1) and a stationary escalator pedestal plate (10) arranged on both sides along the stair belt that can be walked on, wherein an insert piece (2; 3; 4; 5), which is screwable to the lateral rims of the step (1), comprises a synthetic material lip which is arranged between the tread surface (1.1) and the end face (1.2) of the step (1) and the pedestal plate (10) and which on external loading lies slidingly against the pedestal plate (10) and covers the gap between the step (1) and the pedestal plate (10), characterised thereby, that the synthetic material lip (6; 7; 8; 9) is part of a synthetic material piece (15), which is screwable to the step (1) together with the insert piece (2; 3; 4; 5), wherein the synthetic material lip (6; 7; 8; 9) lies slidingly against the pedestal plate (10) and covers the gap between the step (1) and the pedestal plate (10) at any time also without external loading.

## Revendications

1. Dispositif de sécurité pour supprimer la fente définie entre la surface supérieure (1.1) et la partie frontale (1.2) d'une marche en mouvement (1), et une plaque de socle fixe (10) d'un escalier roulant disposée de chaque côté et le long de la bande de marches d'un escalier roulant sur laquelle on peut marcher, étant précisé qu'une pièce intercalaire (2 ; 3 ; 4 ; 5) apte à être vissée sur les bords latéraux de la marche (1) possède une lèvre en matière plastique disposée entre la surface supérieure (1.1) et la partie frontale (1.2) de la marche (1), et la plaque de socle (10), lèvre qui, en présence d'une sollicitation extérieure, est appliquée de façon coulissante contre la plaque de socle et couvre la fente définie entre la marche (1) et ladite plaque de socle (10), caractérisé en ce que la lèvre en matière plastique (6 ; 7 ; 8 ; 9) fait partie d'une pièce intercalaire en matière plastique (15) apte à être vissée, avec la pièce intercalaire (2 ; 3 ; 4 ; 5), à la marche (1), la lèvre en matière plastique (6 ; 7 ; 8 ; 9) étant appliquée de façon coulissante même sans sollicitation extérieure contre la plaque de socle (10) et couvrant en permanence la fente définie entre la marche (1) et la plaque de socle (10).
